# EUROPÄISCHE PATENTSCHRIFT

(11) **EP 1 999 409 B1**
(45) Veröffentlichungstag und Bekanntmachung des Hinweises auf die Patenterteilung: **02.05.2018**
(21) Anmeldenummer: 07726463.8
(22) Anmeldetag: 22.02.2007
(51) Int. Cl.: F23R 3/28, F23C 7/00, F23D 17/00

(54) **BRENNERANORDNUNG**
BURNER ARRANGEMENT
SYSTÈME DE BRÛLEUR

(30) Priorität: 30.03.2006 CH 532062006
(43) Veröffentlichungstag der Anmeldung: 10.12.2008
(73) Patentinhaber: Ansaldo Energia IP UK Limited, London W1G 9DQ (GB)
(72) Erfinder: EROGLU, Adnan, CH-5417 Untersiggenthal (CH); LACHNER, Rudolf, CH-5432 Neuenhof (CH); ZAJADATZ, Martin, 79790 Küssaberg/Dangstetten (DE); ROBERTSON, James, CH-5415 Nussbaumen (CH)
(74) Vertreter: Bernotti, Andrea
(86) Internationale Anmeldenummer: PCT/EP2007/051705
(87) Internationale Veröffentlichungsnummer: WO 2007/113054

(56) Entgegenhaltungen:
- WO-A-01/96785
- US-A- 4 969 815
- US-A- 5 402 633
- US-A- 5 461 865
- US-A1- 2003 150 217
- US-A1- 2005 115 244

## Beschreibung

### TECHNISCHES GEBIET

Die vorliegende Erfindung bezieht sich auf das Gebiet der Gasturbinen. Sie betrifft eine Brenneranordnung gemäss dem Oberbegriff des Anspruchs 1.

### STAND DER TECHNIK

Der abgestufte Betrieb eines Vormischbrenners vom Typ des Doppelkegelbrenners ist in der Druckschrift WO-A1-2001/096785 bzw. der äquivalenten US-B2-6,769,903 beschrieben worden. Das in diesen Druckschriften offenbarte Betriebsverfahren ermöglicht einen flexiblen Betrieb des Brenners mit niedrigen Emissionen und Pulsationen über einen weiten Bereich von Brennstoff- und Umgebungsparametern.

Eine in den Druckschriften beschriebene Brennerkonfiguration zur Durchführung des Verfahrens ist in Fig. 1 wiedergegeben. Die Fig. 1 zeigt eine Brenneranordnung 10 in Form eines sogenannten Doppelkegelbrenners, der einen von einem Doppelkegel 11 umschlossenen Drallraum 17 aufweist (zur Funktionsweise des Doppelkegelbrenners siehe z.B. die EP-A1-0 321 809). In den Drallraum 17 ragt in axialer Richtung zur Brennerachse 21 eine Brennstofflanze 12 hinein, aus der am vorderen Ende in axialer Richtung flüssiger Brennstoff 16 austritt, der von Abschirmluft 15 umgeben ist. Ein Vormischbrennstoff wird in zwei Stufen 13 und 14 in den Brenner eingedüst. In der ersten Stufe 13 wird der Vormischbrennstoff aus der zentralen Brennstofflanze 12 durch eine Vielzahl von Eindüsungsöffnungen (angedeutet durch die Pfeile in Fig. 1) radial nach aussen eingedüst. Die Eindüsungsöffnungen sind so ausgebildet und angeordnet, dass sich eine vorbestimmte Verteilung des eingedüsten Vormischbrennstoffs ergibt.

Um eine gute Durchmischung des Brennstoffs mit Luft zu erreichen, muss die Eindringtiefe der Brennstoffstrahlen in den kreuzenden Luftstrom ausreichend hoch sein. Die Eindringtiefe eines Strahls in einem Querstrom hängt vom Durchmesser des Strahls und vom Verhältnis der Impulsflüsse von Strahl und Querströmung ab. Um mit einer Vielzahl von Eindüsungsöffnungen mit kleinem Durchmesser eine ausreichend Eindringtiefe zu erzielen, werden ziemlich hohe Eindüsgeschwindigkeiten benötigt. Dies führt zu speziellen Anforderungen an die Höhe des Gasdrucks für die erste Stufe.

Hohe Gasdrücke in der ersten Stufe stellen für die bestehende Vormischbrenneranordnung ein erhebliches Problem dar. Dadurch werden dem Einsatz von mehrstufigen Vormischbrennern in Netzen mit niedrigem Gasdruck Grenzen gesetzt. Theoretisch ist es möglich, das Problem dadurch abzuschwächen, dass der Gasdruck mittels eines zusätzlichen Verdichters erhöht wird. Jedoch werden hierdurch die Kosten für die Installation und den Betrieb deutlich erhöht. Es ist deshalb wünschenswert, eine Lösung zu finden, bei welcher die Anforderungen an den Gasdruck für die erste Stufe durch die Gestaltung des Brenners verringert werden, ohne dass die Wirkung des Brenners massgeblich beeinträchtigt wird.

### DARSTELLUNG DER ERFINDUNG

Es ist daher Aufgabe der Erfindung, eine mehrstufige Brenneranordnung mit einem Vormischbrenner zu schaffen, bei der durch konstruktive Vorkehrungen die Anforderungen an den Druck für die erste Stufe begrenzt werden.

Die Aufgabe wird durch die Gesamtheit der Merkmale des Anspruchs 1 gelöst. Massgeblich für die vorgeschlagene Lösung ist, dass in der ersten Stufe der gesamte Vormischbrennstoff durch zwei gegenüberliegende Eindüsungsöffnungen mit vergrössertem Öffnungsdurchmesser in den Drallraum eingedüst wird. Durch die in einem Paar mit grossem Öffnungsdurchmesser zusammengefassten Eindüsungsöffnungen wird ein Betrieb sowohl bei Leerlauf als auch bei Volllast mit reduziertem Gasdruck ermöglicht. Die Lösung ist sehr einfach und robust und kann ohne Schwierigkeiten bei vorhanden Brenneranordnungen implementiert werden. Zusätzlich wird ein Fouling durch Schmutz reduziert.

Erfindungsgemäß weisen die beiden Eindüsungsöffnungen der ersten Stufe einen Durchmesser von etwa 5 mm auf und die beiden Eindüsungsöffnungen sind in Umfangrichtung um einen Winkel von etwa 65 Grad aus einer Mittelebene heraus verdreht angeordnet sind, welche parallel zur im Doppelkegel tangential einströmenden Luft orientiert ist.

Eine bevorzugte Ausgestaltung der Erfindung ist dadurch gekennzeichnet, dass die Brennstofflanze soweit in den Drallraum hineinragt, dass die Spitze der Brennstofflanze etwa um einen Abstand von 135 mm vom offenen Ende des Drallraums entfernt ist, und dass die beiden Eindüsungsöffnungen in axialer Richtung in einem Abstand von etwa 115 mm von der Spitze der Brennstofflanze entfernt angeordnet sind.

Insbesondere kann an der Spitze der Brennerlanze flüssiger Brennstoff in axialer Richtung in den Drallraum eingedüst werden, wobei der flüssige Brennstoff von einem Mantel von Abschirmluft umgeben ist.

Weiterhin ist es denkbar, dass die Brennerlanze an der Spitze durch eine senkrecht zur Brennerachse stehenden Stirnfläche begrenzt ist.

Ebenso kann die Brennerlanze an der Spitze abgerundet oder stromlinienförmig ausgebildet sein.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer stark vereinfachten Darstellung die Seitenansicht einer Brenneranordnung mit einem mehrstufigen Vormischbrenner nach dem Stand der Technik;
- Fig. 2: in einer zu Fig. 1 vergleichbaren Darstellung einen mehrstufigen Vormischbrenner gemäss einem bevorzugten Ausführungsbeispiel der Erfindung;
- Fig. 3: einige wesentliche Abmessungen beim Vormischbrenner aus Fig. 2; und
- Fig. 4: den Vormischbrenner aus Fig. 2 in der Frontalansicht mit der Orientierung der Eindüsungsöffnungen der ersten Stufe in Umfangsrichtung.

### WEGE ZUR AUSFÜHRUNG DER ERFINDUNG

In Fig. 2 ist in einer zur Fig. 1 vergleichbaren Darstellung ein Ausführungsbeispiel der Erfindung wiedergegeben. Die Brenneranordnung 20 umfasst einen Doppelkegel 11, der einen Drallraum 17 umschliesst, in den von der Kegelspitze her eine Brennstofflanze 12 in axialer Richtung hineinragt. In einer zweiten Stufe 14 wird Vormischbrennstoff durch eine Vielzahl von Eindüsungsöffnungen in den tangential in den Drallraum 17 einströmenden Luftstrom eingedüst. In der ersten Stufe 18 sind anstelle der vielen kleinen Eindüsungsöffnungen aus dem Stand der Technik nunmehr nur zwei gegenüberliegende Eindüsungsöffnungen 19 mit deutlich vergrössertem Durchmesser vorgesehen, durch die nunmehr der gesamte Vormischbrennstoff der ersten Stufe 18 eingedüst wird.
Wie aus Fig. 3 ersichtlich ist, sind die beiden Eindüsungsöffnungen 19 der ersten Stufe 18 um einen Abstand a entfernt von der Spitze der Brennstofflanze 12 angeordnet. Die Spitze der Brennstofflanze 12 ihrerseits hat von dem offenen Ende des Drallraums 17 einen Abstand b. Bevorzugt beträgt der Abstand a 115 mm +/- 10 mm. Der Abstand b beträgt vorzugsweise 135 mm. Der Durchmesser der Eindüsungsöffnungen 19 beträgt 5 mm +/- 0,5 mm. Die Eindüsungsöffnungen 19 sind in radialer Richtung orientiert und haben relativ zum Doppelkegel 11 eine Winkelstellung in Umfangsrichtung, wie dies aus Fig. 4 deutlich wird. Wenn man eine Mittelebene 22 definiert, die durch die Brennerachse 21 geht, und die parallel zu der Richtung ist, in welcher die Luft durch den Doppelkegel 11 tangential in den Drallraum 17 einströmt (kleine Pfeile in Fig. 4), sind die Eindüsungsöffnungen 19 um einen Winkel α von 65 Grad (+5 Grad/ -10 Grad) aus dieser Mittelebene 22 herausgedreht.

In den Fig. 2-4 ist eine Brenneranordnung gezeigt, bei der die Brennerlanze an der Spitze durch eine senkrecht zur Brennerachse stehenden Stirnfläche begrenzt ist (rechteckige Geometrie der Spitze). Es ist aber in Abhängigkeit von der Ausgestaltung der Düse für den flüssigen Brennstoff und der Abschirmluft auch denkbar, dass die Brennerlanze an der Spitze abgerundet oder stromlinienförmig ausgebildet sind.

Der Betrieb der erfindungsgemässen Brenneranordnung kann nach den gleichen Prinzipien erfolgen, wie sie in der eingangs genannten Druckschrift erläutert worden ist.

Insgesamt ergibt sich mit der Erfindung eine Brenneranordnung, die sich auszeichnet durch
- einen reduzierten Gasdruck sowohl bei Leerlauf- als auch bei Volllastbetrieb;
- eine einfache und robuste Konstruktion; und
- eine reduzierte Anfälligkeit für schmutzbedingtes Fouling.

### BEZUGSZEICHENLISTE

- 10,20: Brenneranordnung (Vormischbrenner)
- 11: Doppelkegel
- 12: Brennstofflanze
- 13,18: erste Stufe
- 14: zweite Stufe
- 15: Abschirmluft
- 16: flüssiger Brennstoff
- 17: Drallraum
- 19: Eindüsungsöffnung erste Stufe
- 21: Brennerachse
- 22: Mittelebene
- a,b: Abstand
- α: Winkel

## Patentansprüche

1. Brenneranordnung (20) mit einem konzentrisch zu einer Brennerachse (21) angeordneten kegelförmigen Drallkörper in Form eines Doppelkegels (11), welcher einen Drallraum (17) umschliesst, und mit einer in der Brennerachse (21) liegenden zentralen Brennstofflanze (12), welche von der Kegelspitze des Drallkörpers (11) her in den Drallraum (17) hineinragt, wobei eine erste Stufe (18) zum Eindüsen von Vormischbrennstoff vorgesehen ist, in welcher der Vormischbrennstoff durch an der Brennstofflanze (12) angeordnete Eindüsungsöffnungen (19) radial nach aussen in den Drallraum (17) eingedüst wird, und wobei eine zweite Stufe (14) zum Eindüsen von Vormischbrennstoff vorgesehen ist, in welcher der Vormischbrennstoff durch Eindüsungsöffnungen im Doppelkegel (11) in einem im Doppelkegel (11) geführten Luftstrom eingedüst wird, wobei in der ersten Stufe (18) der gesamte Vormischbrennstoff durch zwei gegenüberliegende Eindüsungsöffnungen (19) mit vergrössertem Öffnungsdurchmesser in den Drallraum (17) eingedüst wird; wobei die beiden Eindüsungsöffnungen (19) der ersten Stufe (18) einen Durchmesser von etwa 5 mm aufweisen; **dadurch gekennzeichnet, dass** die beiden Eindüsungsöffnungen (19) in Umfangrichtung um einen Winkel (a) von etwa 65 Grad aus einer Mittelebene (22) heraus verdreht angeordnet sind, welche parallel zur im Doppelkegel (11) tangential einströmenden Luft orientiert ist.

2. Brenneranordnung nach Anspruch 1, **dadurch gekennzeichnet, dass** die Brennstofflanze (12) soweit in den Drallraum (17) hineinragt, dass die Spitze der Brennstofflanze (12) um einen Abstand (b) etwa 135 mm vom offenen Ende des Drallraums (17) entfernt ist, und dass die beiden Eindüsungsöffnungen (19) in axialer Richtung in einem Abstand (a) von etwa 115 mm von der Spitze der Brennstofflanze (12) entfernt angeordnet sind.

3. Brenneranordnung nach Anspruch 1 oder 2, **dadurch gekennzeichnet, dass** an der Spitze der Brennerlanze (12) flüssiger Brennstoff (16) in axialer Richtung in den Drallraum (17) eingedüst wird.

4. Brenneranordnung nach Anspruch 3, **dadurch gekennzeichnet, dass** der flüssige Brennstoff (16) von einem Mantel von Abschirmluft (15) umgeben ist.

5. Brenneranordnung nach einem der Ansprüche 1 bis 4, **dadurch gekennzeichnet, dass** die Brennerlanze (12) an der Spitze durch eine senkrecht zur Brennerachse (21) stehenden Stirnfläche begrenzt ist.

6. Brenneranordnung nach einem der Ansprüche 1 bis 4, **dadurch gekennzeichnet, dass** die Brennerlanze (12) an der Spitze abgerundet oder stromlinienförmig ausgebildet ist.

## Claims

1. Burner arrangement (20) with a conical swirl body arranged concentrically to a burner axis (21), in the form of a double cone (11) which encloses a swirl space (17), and with a central fuel lance (12) which lies in the burner axis (21) and protrudes from the cone tip of the swirl body (11) into the swirl space (17);
wherein a first stage (18) for injecting premix fuel is provided, in which the premix fuel is injected radially outward into the swirl space (17) through injection openings (19) arranged on the fuel lance (12); and
wherein a second stage (14) for injecting premix fuel is provided, in which the premix fuel is injected through injection openings in the double cone (11) into an air flow guided in the double cone (11);
wherein in the first stage (18), all the premix fuel is injected into the swirl space (17) through two opposite injection openings (19) of increased opening diameter; wherein the two injection openings (19) of the first stage (18) have a diameter of around 5 mm;
**characterised in that** the two injection openings (19) are arranged twisted in the peripheral direction through an angle (α) of around 65° out of a central plane (22) which is oriented parallel to the air flowing tangentially into the double cone.

2. Burner arrangement according to claim 1, **characterised in that** the fuel lance (12) protrudes into the swirl space (17) sufficiently far for the tip of the fuel lance (12) to be spaced by a distance (b) of around 135 mm from the open end of the swirl space (17), and that the two injection openings (19) are arranged spaced in the axial direction by a distance (a) of around 115 mm from the tip of the fuel lance (12).

3. Burner arrangement according to claim 1 or 2, **characterised in that** liquid fuel (16) is injected in the axial direction into the swirl space (17) at the tip of the burner lance (12).

4. Burner arrangement according to claim 3, **characterised in that** the liquid fuel (16) is surrounded by a casing of screening air (15).

5. Burner arrangement according to any of claims 1 to 4, **characterised in that** at the tip, the burner lance (12) is delimited by an end face standing perpendicular to the burner axis (21).

6. Burner arrangement according to any of claims 1 to 4, **characterised in that** the burner lance (12) is formed rounded or streamlined at the tip.

## Revendications

1. Dispositif à brûleur (20) avec un corps de tourbillonnement conique disposé de manière concentrique par rapport à un axe de brûleur (21), sous la forme d'un double cône (11), qui entouré un espace de tourbillonnement (17) et avec une lance de carburant (12) centrale se trouvant dans l'axe de brûleur (21), qui dépasse de la pointe du cône du corps de tourbillonnement (11) vers l'espace de tourbillonnement (17), un premier étage (18) étant prévu pour l'introduction de carburant de pré-mélange, dans lequel le carburant de pré-mélange est introduit par des ouvertures d'introduction (19) disposées sur la lance de carburant (12) de manière radiale vers l'extérieur vers l'espace de tourbillonnement (17), et un deuxième étage (14) étant prévu pour l'introduction de carburant de pré-mélange, dans lequel le carburant de pré-mélange est introduit par des ouvertures d'introduction dans le double cône (11) dans un flux d'air guidé dans le double cône (11), moyennant quoi, dans le premier étage (18), l'ensemble du carburant de pré-mélange est introduit par deux ouvertures d'introduction opposées (19) avec un diamètre d'ouverture agrandi dans l'espace de tourbillonnement (17) ; les deux ouvertures d'introduction -19) du premier étage (18) présentant un diamètre d'environ 5 mm ; **caractérisé en ce que** les deux ouvertures d'introduction (19) sont disposées dans la direction circonférentielle de manière décalée d'un angle (α) d'environ 65 degrés hors d'un plan central (22), qui est orienté parallèlement à l'air entrant de manière tangentielle dans le double cône (11).

2. Dispositif à brûleur selon la revendication 1, **caractérisé en ce que** la lance de carburant (12) dépasse dans l'espace de tourbillonnement (17), jusqu'à ce que la pointe de la lance de carburant (12) soit éloignée d'une distance (b) d'environ 135 mm de l'extrémité ouverte de l'espace de tourbillonnement (17) et **en ce que** les deux ouvertures d'introduction (19) sont disposées dans la direction axiale à une distance (a) d'environ 115 mm de la pointe de la lance de carburant (12).

3. Dispositif à brûleur selon la revendication 1 ou 2, **caractérisé en ce que**, au niveau de la pointe de la lance de brûleur (12), un carburant liquide (16) est introduit dans la direction axiale dans l'espace de tourbillonnement (17).

4. Dispositif à brûleur selon la revendication 3, **caractérisé en ce que** le carburant liquide (16) est entouré d'une enveloppe d'air de protection (15).

5. Dispositif à brûleur selon l'une des revendications 1 à 4, **caractérisé en ce que** la lance de brûleur (12) est limitée, au niveau de la pointe, par une face frontale perpendiculaire à l'axe du brûleur (21).

6. Dispositif à brûleur selon l'une des revendications 1 à 4, **caractérisé en ce que** la lance de brûleur (12) présente, au niveau de la pointe, une forme arrondie ou une forme aérodynamique.
